# EUROPÄISCHE PATENTSCHRIFT

(11) **EP 2 030 928 B1**
(45) Veröffentlichungstag und Bekanntmachung des Hinweises auf die Patenterteilung: **30.05.2012**
(21) Anmeldenummer: 08015016.2
(22) Anmeldetag: 26.08.2008
(51) Int. Cl.: B65H 19/22

(54) **Automatische Hülsenbestückung von Wickelwellen an Rollenschneid- und Wickelmaschinen**
Automatic core feeding for winding shafts in rotary cutting and winding machines
Chargement automatique de noyaux d'enroulement sur des machines de coupe et d'enroulement

(30) Priorität: 27.08.2007 DE 102007040643
(43) Veröffentlichungstag der Anmeldung: 04.03.2009
(73) Patentinhaber: Kampf Schneid- und Wickeltechnik GmbH & Co. KG, 51674 Wiehl (DE)
(72) Erfinder: Thiel, Ulrich, 51588 Nümbrecht (DE); Müller, Werner, 51674 Wiehl-Brächen (DE)
(74) Vertreter: Thul, Hermann

(56) Entgegenhaltungen:
- EP-A2- 1 108 669
- WO-A1-2005/023694
- US-A- 5 393 003

## Beschreibung

Die Erfindung betrifft ein Verfahren zur automatischen Hülsenbestückung einer Wickelwelle an Rollenschneid- und Wickelmaschinen.

Rollenschneid- und Wickelmaschinen sind häufig mit zwei, zum Teil auch mit mehreren. Wickelwellen ausgerüstet, auf denen Wickelhülsen entsprechend der Breite der längs geschnittenen Bänder aufgebracht sind. Sehr oft sind diese Wickelhülsen auf friktionierenden Ringen befestigt, die von der etwas voreilenden Wickelwelle getragen werden. Die Voreilung dient dem Ausgleich von Längenund Durchmessertoleranzen der Wickelrollen. Die Befestigung der Hülsen auf den Friktionsringen geschieht üblicherweise, wie bei einem Freilauf, durch Klemmelemente, die über das Drehmoment aktiviert werden. Im Stillstand oder mit leichter Rückwärtsdrehung lassen sich die leeren Wickelhülsen axial leicht verschieben und an der richtigen Stelle, entsprechend der vorgegebenen Schnittbreiten der zu schneidenden Bänder, positionieren.

Es sind verschiedene Verfahren und Vorrichtungen zum Bestücken der Wickelwellen bekannt. Zwei unterschiedliche Wege zum Bestücken der Wickelwellen werden nachfolgend beschrieben. Vorausgesetzt wird für die nachstehende Beschreibung, dass beim Rollen- und Hülsenwechsel im Stillstand die Wickelwellen einseitig, meist an der Antriebsseite, fest gelagert sind und ein Stützlager am anderen Ende der Wickelwelle soweit von der Wickelwelle entfernt wird, dass ein fliegender Zustand der Wickelwelle entsteht, dies bezieht sich ebenso auf die erfindungsgemäße Vorrichtung und das Verfahren. Ein filegender Zustand wird beispielsweise dann erreicht, wenn ein Stützlager oder eine sonstige Lagerstelle von einem Ende der Wickelwelle entfernt wird, so dass das Ende der Wickelwelle frei in der Luft hängt. So können die fertig gewickelten Rollen abgeschoben und die leeren Hülsen aufgeschoben werden.

In einem ersten Beispiel erfolgt das Abschieben der gewickelten Rollen von Hand auf ein stützendes Band oder auf eine an der Wickelwelle anliegenden Tragachse, von der die Wickelrollen später einzeln entnommen werden. Sind die Wickelrollen sehr schwer, dann kann das Abschieben von Hand sehr mühsam sein. Dann werden so genannte Abdrückschilde an den Maschinen vorgesehen, die an parallel zu den Wickelwellen verlaufenden Führungen gelagert sind und über Gewindespindeln, Ketten oder anderen Fördereinrichtungen motorisch bewegbar sind. Als Abdrückschilde werden hierbei Einrichtungen bezeichnet, die in den Bereich der Wickelwelle hinein bewegbar sind und mittels derer die Wickelhülsen und/oder die fertig gewickelten Rollen über die Wickelwelle verschiebbar sind. Während des Wickelvorgangs parken diese Schilde an der Antriebsseite im freien Raum zwischen einer äußerster Materialkante und dem Maschinengestell. Die Schilde sind mit einem hufeisenförmigen Gabelstück versehen, das die Jeweilige Wickelwelle eng, aber nicht berührend, umgreift. Damit wird sichergestellt, dass die Abdrückkraft der Schilde nicht nur gegen die Stirnfläche der Wickelrolle, sondern auch beziehungsweise ausschließlich gegen die Stirnfläche der Wickelhülse wirkt. Ein Teleskopieren, das heißt ein Verschieben des gewickelten Bandes relativ zur Hülse, der Wickelrollen durch das Abschieben mittels des Abdrückschildes wird dadurch vermieden.

In einem weiteren Beispiel zum Aufbringen der Wickelhülsen wird jede Wickelhülse einzeln und nacheinander von Hand aufgesteckt und mit geeigneten Messmethoden, wie beispielsweise einem Messschieber oder einem Maßstab, an die Aufwickelposition geschoben. Für die Erkennung der richtigen Position sind vielfältige Hilfsmittel gebräuchlich: Von einem handmarkierten Strich und einem angelegten Maßstab über ein ausziehbares Maßband, wie in der DE 101 55 133 A1 beschrieben, wobei dass Maßband auch mit digitaler Anzeige der Position ausführbar ist, bis hin zu Laserlichtpunkten sind Verfahren bekannt und allgemein üblich.

Die Nachteile dieser Arbeitsweisen sind offenkundig, da diese Arbeitsweisen nicht wirtschaftlich sind, sind sie nur zu rechtfertigen, wenn die Anzahl der Wickelrollen je Wickelung, die auch als Wurf bezeichnet wird, nicht zu groß ist, die Grenze zur Unwirtschaftlichkeit liegt etwa bei 12 Rollen auf zwei Wickelwellen.

Bei schmalen Schnittbreiten, womit allgemein eine größere Anzahl von Wickelrollen verbunden ist, ist die Verwendung von so genannten Coreboxen üblich. Coreboxen sind rinnenförmige Halbschalen mit halbkreisförmigen Kammern, in die die leeren Wickelhülsen eingelegt werden. Durch die Kammern stehen die Hülsen exakt rechtwinklig zur Rotationsachse. Auch entspricht der Kammerabstand genau der Schnittbreite. Oftmals sind die Coreboxen auch mit klappbaren oberen Halbschalen (Halbbox) versehen, so dass die leeren Wickelhülsen rundum geführt und gesichert sind. Diese Coreboxen werden mit den einllegenden Hülsen von Hand oder von Vorrichtungen getragen und über ein freies Ende Jeder Wickelwelle geschoben. Jetzt haben alle Wickelhülsen den korrekten Abstand zueinander. Nach dem Öffnen der oberen Halbbox wird die untere Corebox zuerst radial und dann axial aus dem Wickelbereich herausgenommen. Die Lösung mittels Coreboxen ist betriebssicher. Jedoch benötigt jede Schnittbreite eine dafür angefertigte Corebox. Somit kommen Coreboxen überwiegend nur für Standardbreiten in Frage, wie zum Beispiel bei Klebebendrollen.

WO 2005/023694 offenbart weiterhin ein Verfahren zum Positionieren mehreren Hülsen in einer Spulmaschine.

Aufgabe der Erfindung ist es somit eine preisgünstige technische Lösung bereit zu stellen, um Wickelhülsen automatisch und in kürzester Zeit auf die Wickelwellen aufzuschieben und dort zu positionieren.

Die Aufgabe wird erfindungsgemäß durch die Merkmale des Patentanspruchs 1 gelöst.

Durch das erfindungsgemäße Verfahren ist nun die Möglichkeit geschaffen, die Wickelhülsen vollautomatisch auf der Wickelwelle zu verfahren und exakt zu positionieren. Hierbei kann die Wickelhülse mittels der Zange von den übrigen auf die Wickelwelle aufgeschobenen Wickelhülsen so weit entfernt werden, dass das Gabelstück des Abschiebeschildes zwischen die benachbarten Hülsen gelangen kann. Das Gabelstück fährt dabei über die Wickelwelle und gelangt in eine Position, in der es unmittelbar über der Wickelwelle befindliche gegen eine Stirnseite der Wickelhülse wirkt, so dass die Wickelhülse über die Wickelwelle verschiebbar ist. Das Gabelstück weist die Form einer zweizahnigen Gabel auf, wobei die Wickelwelle während des Eingriffs des Gabelstücks zwischen die beiden Zähne der Gabel gelangt und die Zähne und/oder die u-förmige Rundung der Gabel unmittelbar an der Wickelhülse anliegen. Die Zange ist am Abschiebeschild befestigt und ebenfalls gegen die Wickelwelle anstellbar und zwar so weit gegen die Wickelwelle anstellbar, dass die Greifer der Zange die Wickelhülse ergreifen, halten und über die Wickelwelle verschieben können.

Nachfolgend wird die Erfindung anhand eines Ausführungsbeispiels in den einzelnen Verfahrensschritten und mit einer Beschreibung der Vorrichtung naher erläutert. Es zeigt:
- Figur 1: Eine prinzipielle Seitenansicht auf einen Vorratsbehälter, ein Transportband und eine fliegend gelagerte Wickelwelle,
- Figur 2: eine Draufsicht auf einen Vorratsbehälter, ein Transportband, ein Ende einer fliegend gelagerten Wickelwelle und eine Schiebevorrichtung,
- Figur 3: einen prinzipiellen Schnitt durch ein Abddrückschild, ein Gabelstück, eine Zange und durch Wickelhülsen auf einer Wickelwelle,
- Figur 4: einen Schnitt durch eine Wickelwelle und eine Draufsicht auf eine am Abdrückschild befestigte Zange und
- Figur 5: einen Schnitt durch eine Wickelwelle mit Wickelhülse und eine Draufsicht auf ein Gabelstück, dass im Abdrückschild bewegbar gelagert ist.

In einem Vorratsbehälter 1, wie beispielsweise einem Magazin 1, sind leere Wickelhülsen 2 In großer Anzahl so gestapelt, dass die Rotationsachsen parallel zur Wickelwelle 5 liegen. Ein umlaufendes Transportband 3, das mit quer zu seiner Bandlaufrichtung befestigten Stegen ausgerüstet ist, erfasst nacheinander Wickelhülsen 2 aus dem Magazin 1 und bringt sie in koaxiale Position 4 mit der jeweiligen Wickelwelle 5. Die Wickelwelle 5 steht dabei an ihrem freien Ende 6 fliegend, das heißt ohne Unterstützung dar, wie dies in der Figur 1 dargestellt ist.

Die Fig. 2 zeigt eine Draufsicht auf das Magazin 1, das Transportband 3, eine Wickelwelle 5 und eine Schiebevorrichtung 8 mit einem Pneumatikzylinder 9. Die zur Bestückung vorgesehene leere Wickelhülse 7 liegt nun direkt neben dem freien Ende 6 der Wickelwelle 5 in koaxialer Position. Eine Schiebevorrichtung 8, wie zum Beispiel ein Pneumatikzylinder 9 oder eine elektrisch betriebener Linearantrieb, schiebt jetzt die Wickelhülse 7 auf die Wickelwelle 5 und zieht sich sofort wieder zurück. Nun taktet das Förderband die nächste Wickelhülse 7 vom Transportband 3 in koaxiale Position zur Wickelwelle 5. Die Schiebevorrichtung 8 drückt nun diese Hülse 7 auf die Wickelwelle 5. Dabei wird die zuvor eingebrachte Hülse 7 durch die nachfolgende um eine Hülsenlänge weiter geschoben. Diese Vorgänge wiederholen sich gemäß dem eingestellten Programm solange, bis sich die erforderliche Anzahl von Leerhülsen auf der jeweiligen Wickelwelle 5 befindet.

Nun kann das Magazin 1 und das Transportgerät 3 aus dem Wickelbereich zurückgezogen werden. Somit ist der erste Arbeitsschritt, Aufschieben der erforderlichen Wickelhülsen 2, 7 auf die Wickelwelle 5 abgeschlossen.

In einem zweiten Arbeitsschritt werden die Hülsen 7 auf den Wickelwellen 5 positioniert. Dazu wird das Jeweilige Abdrückschild 10 zu einer Doppelfunktion herangezogen, indem durch eine Zange 12, die am äußeren Umfang einer Leerhülse 7 angreift und verfährt, ein Spalt 15 zwischen benachbarten Hülsen 7 entsteht, in den ein Gabeistück 14 eintaucht und damit die präzise Positionierung vornimmt, wie in Figur 3 dargestellt.

Die bekannte Arbeitsweise der Abdrückschilde 10 ist weiter oben bereits erklärt. Diese Schilde 10 sind in quer zur Bandlaufrichtung, das heißt axial zur Wickelwelle 5, verlaufenden Führungen 11 gelagert und geführt. Die Führungen sind meist oberhalb der oberen und unterhalb der unteren Wickelwelle 5 angebracht. Außerdem sind diese Führungen durch motorische Antriebsmittel für die Abdrückschilde 10 ergänzt.
Um die Kosten für erfindungsgemäße Vorrichtung für die Wickelhülsenpositionierung zu sparen, werden die Abdrückschilde 10 entsprechend der Erfindung, in vorteilhafter Weise, auch für die Positionierung der Leerhülsen 2, 7, 13 herangezogen.

Führung und Antrieb arbeiten mit einem Messglled und einem Rechenprogramm zusammen. Die Abdrückschilde 10 werden für die Positionierung der bereits auf den Wickelwellen 5 befindlichen Leerhülsen 13 zusätzlich mit einer Zange 12 ausgerüstet, mit der die leeren Hülsen 13 am äußeren Umfang gefasst werden können. Außerdem kann das hufeisenförmige, die Wickelwelle 5 umfassende Abschiebetell 14 soweit radial von der Jeweiligen Wickelwelle 5 zurückgezogen werden, dass es an den Leerhülsen berührungslos vorbeigefahren werden kann, wie in Fig. 5 dargestellt. Zum Positionieren der Hülsen 13 arbeiten die modifizierten Abdrückschilde 10 umgekehrt wie beim Abdrücken der Wickelrollen 7.

Das Abdrückschild 10 fährt mit der offenen Zange 12 und zurückgezogenem hufeisenförmigen Abdrückteil 14 über die zuerst aufgeschobene Wickelhülse 13. Die Zange 12 schließt und erfasst die erste Hülse 13. Nun bewegt sich das Schild 10 zusammen mit dieser Hülse 13 in Richtung Park- und Wickelposition, jedoch nur so weit, dass zwischen Leerhülse eins und Leerhülse zwei ein Spalt 15 entsteht. Dieser Spalt 15 ist etwas breiter als das hufeisenförmige Abschiebeteil 14, also ca. 25 mm. In diesen Spalt 15 taucht nun das hufeisenförmige Abschiebeteil 14 ein und die Zange 12 öffnet sich, wie in Figur 4 zu sehen.

Alternativ kann zum Beginn der Positionierung mit der zuerst aufgeschobenen Hülse 13 mit der Positionierung der zuletzt aufgeschobenen Hülse 13 begonnen werden. Dann greift das hufeisenförmige Abschiebeteil 14 an die freie Stirnfläche der letzten Hülse 13 und schiebt diese mit der gesamten Säule von Wickelhülsen 13 auf die erste Position. Danach wird mit der Zange 12 die zweitletzte Hülse 13 erfasst und, wie oben beschrieben, ein Spalt 15 zwischen der letzten und vorletzten Hülse 13 geschaffen. Auch hierbei wird die restliche Hülsensäule verschoben. Der Vorgang wird bis zu der zuerst aufgeschobenen Hülse fortgesetzt. Diese Reihenfolge ist für den zeitlichen Ablauf vorteilhaft, da die Leerfahrten des Abdrückschildes 10 auf ein Minimum reduziert werden.

Die Positionierung an einer Stirnfläche der Wickelhülsen 2, 7, 13 ist ein wesentlicher Bestandteil der Erfindung. Das hufeisenförmige oder gabelförmige Abschiebeteil 14 legt sich bei weiterer Fahrbewegung des jeweiligen Schildes 10 gegen eine Stirnfläche der zu positionierenden Wickelhülse 2, 7, 13. Sodann wird die gewünschte Position über das vorgegebene Programm angefahren. Der Vorgang wird so lange schrittweise wiederholt, bis alle auf der jeweiligen Wickelwelle 5 befindlichen Wickelhülsen 2, 7, 13 die erforderliche Position erreicht haben.

Die Verschiebung über das Abschiebeteil 14 und die Stlrnfläche der Hülse 2, 7,13 ist insoweit wichtig, als.alle Wickelhülsen 2, 7, 13, die meist aus Pappe bestehen, unvermeldbare Längentoleranzen haben. Es ist mit dem erfindungsgemäßen Verfahren slchergestellt, dass alle Wickelhülsen auf einer Wickelwelle einseitig auf einer exakten und in deckungsgleicher Position mit einer Schnittkante der zu wickelnden Bänder übereinstimmen. Nach der letzten Positionierfahrt fährt das jeweilige Abdrückschild 10 in seine Parkposition an der Antriebsseite. Nach vollendeter Wicklung agieren die Schilde 10 zunächst wieder als Abdrücker 10 für fertige Wickelrollen und anschließend wieder als Positionierer für die leeren Wickelhülsen 2, 7, 13.

Die Leistungsfähigkeit bezüglich Zeit und Positioniergenauigkeit und unter Berücksichtigung des geringen technischen Aufwandes ist ein wesentlicher Vorteil der Erfindung.

## Patentansprüche

1. Verfahren zum automatischen Bestücken einer Rollenschneid- und Wickelmaschine bei dem
- in einem ersten Schritt mindestens zwei leere Wickelhülsen (2, 7, 13) auf ein freies Ende (6) einer Wickelwelle (5) aufgeschoben werden, so dass die Wickelhülsen (2, 7, 13) aneinander anliegen.
- in einem zweiten Schritt die erste aufgeschobene Wickelhülse (2, 7, 13) mittels einer entlang der Wickelwelle (5) frei positionierbaren Zange (12) ergriffen und so weit über die Wickelwelle (5) verschoben wird, dass ein Spalt entsteht und
- in einem dritten Schritt ein Gabelstück (14) eines frei programmierbaren Abdrückschildes (10) in den durch die Zange (10) erzeugten Spalt (15) eintaucht und die erste aufgeschobene Wickelhülse (2, 7, 13) mittels des Gabelstücks an der freien Stirnfläche (14) entlang der Wickelwelle (5) positioniert wird.

2. Verfahren nach Anspruch 1, **dadurch gekennzeichnet, dass** die Schritte eins bis drei aus Anspruch 1 mit den weiteren leeren Wickelhülsen (2, 7, 13) solange wiederholt werden, bis alle Wickelhülsen (2, 7, 13) auf der Wickelwelle (5) positioniert sind.

3. Verfahren zum automatischen Bestücken einer Rollenschneid- und Wickelmaschine bei dem
- in einem ersten Schritt mindestens zwei leere Wickelhülsen (2, 7, 13) auf ein freies Ende (6) einer Wickelwelle (5) aufgeschoben werden, so dass die Wickelhülsen (2, 7, 13) aneinander anliegen,
- in einem zweiten Schritt die letzte aufgeschobene Wickelhülse (2, 7, 13) mittels eines entlang der Wickelwelle (5) frei positionierbaren Gabelstücks (14) eines frei programmierbaren Abdrückschildes (10) an der freien Stirnfläche der Wickelhülse (2, 7, 12) so weit über die Wickelwelle (5) verschoben wird, bis die letzte Wickelhülse (2, 7, 13) eine vorbestimmte Position erreicht hat,
- in einem dritten Schritte die vorletzte aufgeschobene Wickelhülse (2, 7, 13) mittels einer entlang der Wickelwelle (5) frei positionierbaren Zange (12) ergriffen und so weit über die Wickelwelle (5) verschoben wird, dass ein Spalt entsteht und
- in einem vierten Schritt das Gabelstück (14) in den durch die Zange erzeugten Spalt (15) eintaucht und an der freien Stirnfläche der Wickelhülse (2, 7, 13) die vorletzte aufgeschobene Wickelhülse (2, 7, 13) mittels des Gabelstücks (14) entlang der Wickelwelle (5) positioniert.

4. Verfahren nach Anspruch 3, **dadurch gekennzeichnet, dass** die Schritte drei und vier aus Anspruch 3 mit den weiteren leeren Wickelhülsen (2, 7, 13) solange wiederholt werden, bis alle Wickelhülsen (2, 7, 13) auf der Wickelwelle (5) positioniert sind.

5. Verfahren nach einem der Ansprüche 1 bis 4, **dadurch gekennzeichnet, dass** vor dem Bestücken der Wickelwelle (5) mit Leerhülsen (2, 7, 13) ein Stützlager von der Wickelwelle (5) entfernt wird und nach dem Bestücken das Stützlager wieder zugeführt wird.

6. Verfahren nach einem der Ansprüche 1 bis 5, **dadurch gekennzeichnet, dass** die Wickelhülsen (2, 7, 13) von einem Magazin (1) kommend automatisch und koaxial zugeführt und automatisch auf die Wickelwelle (5) aufgeschoben werden.

7. Verfahren nach einem der Ansprüche 1 bis 6, **dadurch gekennzeichnet, dass** die Wickelhülsen (2, 7, 10) mittels eines pneumatisch betriebenen Zylinders (9) auf die Wickelwelle (5) geschoben werden.

## Claims

1. Method for the automatic fitting of a slitter and winder, in which method,
- in a first step, at least two empty cores (2, 7, 13) are pushed onto a free end (6) of a winding shaft (5), with the result that the cores (2, 7, 13) bear against one another,
- in a second step, the first core (2, 7, 13) which has been pushed on is gripped by means of a gripper (12) which can be positioned freely along the winding shaft (5), and is displaced over the winding shaft (5) to such an extent that a gap is produced, and,
- in a third step, a fork piece (14) of a freely programmable removing plate (10) dips into the gap (15) which is produced by the gripper (12) and the first core (2, 7, 13) which has been pushed on is positioned by means of the fork piece at the free end face (14) along the winding shaft (5).

2. Method according to Claim 1, **characterized in that** steps one to three from Claim 1 are repeated with the further empty cores (2, 7, 13) until all the cores (2, 7, 13) are positioned on the winding shaft (5).

3. Method for the automatic fitting of a slitter and winder, in which method,
- in a first step, at least two empty cores (2, 7, 13) are pushed onto a free end (6) of a winding shaft (5), with the result that the cores (2, 7, 13) bear against one another,
- in a second step, the last core (2, 7, 13) which has been pushed on is displaced by means of a fork piece (14), which can be positioned freely along the winding shaft (5), of a freely programmable removing plate (10) at the free end face of the core (2, 7, 13) to such an extent over the winding shaft (5), until the last core (2, 7, 13) has reached a predefined position,
- in a third step, the penultimate core (2, 7, 13) which has been pushed on is gripped by means of a gripper (12) which can be positioned freely along the winding shaft (5), and is displaced to such an extent over the winding shaft (5) that a gap is produced, and,
- in a fourth step, the fork piece (14) dips into the gap (15) which is produced by the gripper, and positions the penultimate core (2, 7, 13) which has been pushed on at the free end face of the core (2, 7, 13) by means of the fork piece (14) along the winding shaft (5).

4. Method according to Claim 3, **characterized in that** steps three and four from Claim 3 are repeated with the further empty cores (2, 7, 13) until all the cores (2, 7, 13) are positioned on the winding shaft (5).

5. Method according to one of Claims 1 to 4, **characterized in that** a supporting bearing is removed from the winding shaft (5) before the winding shaft (5) is fitted with cores (2, 7, 13), and the supporting bearing is fed in again after the fitting.

6. Method according to one of Claims 1 to 5, **characterized in that**, coming from a magazine (1), the cores (2, 7, 13) are fed in automatically and coaxially and are pushed automatically onto the winding shaft (5).

7. Method according to one of Claims 1 to 6, **characterized in that** the cores (2, 7, 13) are pushed onto the winding shaft (5) by means of a pneumatically operated cylinder (9).

## Revendications

1. Procédé pour charger automatiquement une machine de coupe et d'enroulement à rouleaux, dans lequel
- dans une première étape, au moins deux mandrins d'enroulement vides (2, 7, 13) sont enfilés sur une extrémité libre (6) d'un arbre d'enroulement (5), de sorte que les mandrins d'enroulement (2, 7, 13) s'appliquent les uns contre les autres,
- dans une deuxième étape, le premier mandrin d'enroulement enfilé (2, 7, 13) est saisi au moyen d'une pince (12) pouvant être positionnée librement le long de l'arbre d'enroulement (5) et est enfilé sur l'arbre d'enroulement (5) jusqu'à ce qu'il se produise une fente, et
- dans une troisième étape, une pièce fourchue (14) d'un panneau de pression (10) librement programmable s'enfonce dans la fente (15) produite par la pince (12) et le premier mandrin d'enroulement enfilé (2, 7, 13) est positionné au moyen de la pièce fourchue (14) sur la surface frontale libre le long de l'arbre d'enroulement (5).

2. Procédé selon la revendication 1, **caractérisé en ce que** les étapes une à trois de la revendication 1 sont répétées avec les autres mandrins d'enroulement vides (2, 7, 13) jusqu'à ce que tous les mandrins d'enroulement (2, 7, 13) soient positionnés sur l'arbre d'enroulement (5).

3. Procédé pour charger automatiquement une machine de coupe et d'enroulement à rouleaux, dans lequel
- dans une première étape, au moins deux mandrins d'enroulement vides (2, 7, 13) sont enfilés sur une extrémité libre (6) d'un arbre d'enroulement (5), de sorte que les mandrins d'enroulement (2, 7, 13) s'appliquent les uns contre les autres,
- dans une deuxième étape, le dernier mandrin d'enroulement enfilé (2, 7, 13) est déplacé au moyen d'une pièce fourchue (14) pouvant être positionnée librement le long de l'arbre d'enroulement (5) d'un panneau de pression (10) librement programmable contre la surface frontale libre du mandrin d'enroulement (2, 7, 13) sur l'arbre d'enroulement (5) jusqu'à ce que le dernier mandrin d'enroulement (2, 7, 13) atteigne une position prédéterminée,
- dans une troisième étape, l'avant-dernier mandrin d'enroulement enfilé (2, 7, 13) est saisi au moyen d'une pince (12) pouvant être positionnée librement le long de l'arbre d'enroulement (5) et est enfilé sur l'arbre d'enroulement (5) jusqu'à ce qu'il se produise une fente, et
- dans une quatrième étape, la pièce fourchue (14) s'enfonce dans la fente (15) produite par la pince et l'avant-dernier mandrin d'enroulement enfilé (2, 7, 13) est positionné au moyen de la pièce fourchue (14) sur la surface frontale libre du mandrin d'enroulement (2, 7, 13) le long de l'arbre d'enroulement (5) .

4. Procédé selon la revendication 3, **caractérisé en ce que** les étapes trois et quatre de la revendication 3 sont répétées avec les autres mandrins d'enroulement vides (2, 7, 13) jusqu'à ce que tous les mandrins d'enroulement (2, 7, 13) soient positionnés sur l'arbre d'enroulement (5).

5. Procédé selon l'une quelconque des revendications 1 à 4, **caractérisé en ce qu'**avant de charger l'arbre d'enroulement (5) avec des mandrins vides (2, 7, 13), un palier de support est enlevé de l'arbre d'enroulement (5) et le palier de support est à nouveau ramené après le chargement.

6. Procédé selon l'une quelconque des revendications 1 à 5, **caractérisé en ce que** les mandrins d'enroulement (2, 7, 13) sont acheminés automatiquement et coaxialement à partir d'un magasin (1) et sont enfilés automatiquement sur l'arbre d'enroulement (5).

7. Procédé selon l'une quelconque des revendications 1 à 6, **caractérisé en ce que** les mandrins d'enroulement (2, 7, 13) sont enfilés sur l'arbre d'enroulement (5) au moyen d'un cylindre (9) à commande pneumatique.
